# EUROPÄISCHE PATENTSCHRIFT

(11) **EP 0 733 769 B1**
(45) Veröffentlichungstag und Bekanntmachung des Hinweises auf die Patenterteilung: **03.05.2000**
(21) Anmeldenummer: 96103139.0
(22) Anmeldetag: 01.03.1996
(51) Int. Cl.: E06B 5/16

(54) **Brandschutzverglasung**
Fire-resistant glazing
Vitrage pare-feu

(30) Priorität: 22.03.1995 DE 19510309
(43) Veröffentlichungstag der Anmeldung: 25.09.1996
(73) Patentinhaber: J. Eberspächer GmbH & Co., 73730 Esslingen (DE)
(72) Erfinder: Schrof, Eugen, 73730 Esslingen (DE)

(56) Entgegenhaltungen:
- DE-A- 3 812 223
- DE-A- 3 905 727
- DE-A- 4 321 539
- DE-U- 9 417 081
- FR-A- 2 314 326

## Beschreibung

Die Erfindung betrifft eine Brandschutzverglasung mit wenigstens einer eine Gebäudeöffnung abdeckenden Scheibe, die mittels einer brandsicheren Halterung auf der Rauminnenseite an einem Tragprofil befestigt ist, wozu im Randbereich der Scheibe innen und außen jeweils temperaturbeständige, intumeszierende Dichtelemente mit zugeordneten Halteelementen angeordnet sind, wobei die Halteelemente flächig auf die intumeszierenden Dichtelemente wirken sowie mittels Schrauben am Tragprofil befestigt sind.

Aus DE 39 05 727 C2 ist eine Brandschutzverglasung der vorgenannten Art bekannt, bei der die Stützwirkung der Scheibe bzw. des Scheibenverbundes über Stahl-Halteprofile mit aufgelegten Quellmatten gelöst wird. Eine derartige Lösung ist handwerklich und mithin fertigungsaufwendig, da gekantete und geschweißte Blechbauteile Verwendung finden.

Aus De-U-9 417 081 ist ebenfalls eine Brandschutzverglasung der vorgenannten Art bekannt, wobei zumindest das rauminnenseitige Halteelement ein Dichtungsprofil aufweist, welches durch zumindest ein Stahlelement verstärkt ist.

Aufbauend auf vorgenanntem Stand der Technik ist es Aufgabe der Erfindung, eine Brandschutzverglasung der eingangs genannten Art zu schaffen, deren Halteelemente einfach und fertigungsgünstig aufgebaut sind und gleichwohl eine zuverlässige Halterung der Scheibe im Normalbetriebsfall wie auch im Brandfall sichergestellt ist.

Gelöst wird die der Erfindung zugrundeliegende Aufgabe durch die Merkmale des Patentanspruchs 1.

Vorteilhaft weitergebildet wird der Erfindungsgegenstand durch die Merkmale der Ansprüche 2 bis 13.

Im besonderen wird vorgeschlagen, daß zumindest das rauminnenseitige Halteelement nicht wie nach dem Stand der Technik ein gekantetes und geschweißtes Blechbauteil ist, sondern selbst ein Dichtungsprofil, welches durch zumindest ein Stahlelement verstärkt ist. Die Stahlelemente können in das Dichtungsprofil eingearbeitete Stahleinlagen sein, gestückelte Stahleinzelteile oder in vorteilhafter Weiterbildung der Erfindung ein Gliederband sein. Das Dichtungsprofil weist selbst randseitig Dichtlippen auf, welche mit der montierten Scheibe in einem Dichtungseingriff steht, zumindest im Normalbetriebsfall.

Die Erfindung sieht also vor, die bekannten gekanteten und geschweißten Blechbauteile durch ein Fertigprofil einer Dichtung abzulösen. Optisch entspricht das erfindungsgemäße Fertigungsprofil dem Blechbauteil der bekannten Standardkonstruktion. Das Fertigprofil in Form des Dichtungsprofils ist in unterschiedlichen Erfindungsvarianten mit Stahlteilen, Stahlwinkeln, etc. kombiniert, um die Stützwirkung des Abdichtungsprofils grundsätzlich zu sichern. Die Stahleinlagen bzw. Stahlelemente übernehmen mithin die Stützfunktion, während die Abdichtfunktion das elastische Material des Dichtungsprofils bewirkt, vielfach auch eine gesicherte Scheibenauflage.

Die wirksamen elastischen Stege des Dichtungsprofiles sind so schlank, daß im Brandfall der Aufschäumweg der intumeszierenden eingelegten Quellmattenteile größer ist als der des abgeschmolzenen Dichtungsmaterials. Dadurch wird ein ständiger Anpreßdruck für ein rauchdichtes System gewährleistet. Für die Systemausbildung ergibt sich der Vorteil, daß Kreuzungspunkte, T-förmige Verbindungen, etc. mit einer kontrollierten Drainage entsprechend der anerkannten Regeln der Bautechnik herzustellen sind. Es sind unterschiedliche Formen und Breiten bei gleichen oder unterschiedlichen Stahl- und Stützeinlagen möglich.
- Durch Einbau von Gliederbändern sind z.B. auch gebogene Glasflächen bzw. geschwungene Seitenkonturen herzustellen.
- Durch einen vorzugsweise weichen Mittelteil eines Dichtungsprofils im Bereich eines Drainagekanals sind Verbindungen zwischen Tragprofil und äußeren Abdeckleisten durch alle bekannten Verbindungsformen möglich (Schweißmuttern, Schweißbolzen, Gewindestifte, Selbstbohrschrauben, etc.).
- Durch Einbau von Gliederbändern sind aus thermischen Beanspruchungen entstehende Längenänderungen leichter aufzunehmen wie nach dem eingangs genannten Stand der Technik, d.h. es entstehen keine Stauchungen bzw. seitlichen Ausweichungen der Dichtungen.

Eine besondere Erfindungsvariante besteht darin, daß das stützende Stahlprofil im Drainagekanal zum Glasfalz hin angeordnet ist. Dadurch läßt sich das elastische Dichtungsprofil noch kostengünstiger herstellen. Die Stützwirkung kann dann über einen direkten Kontakt zu den intumeszierenden Materialien erzielt werden. Auch eine Basisabstützung durch ein U-förmiges Stahlblechprofil im Bereich des Tragprofils ist denkbar. Der Vorteil ergibt sich dann in der dichtungstechnisch sauberen Ausbildung von Kreuzungspunkten mit kontrollierter Falzentwässerung und Falzbelüftung.

Die Erfindung wird nachfolgend anhand von Ausführungsbeispielen unter Bezugnahme auf die beigefügte Zeichnung näher erläutert; es zeigen:
- Fig. 1: eine Brandschutzverglasung im Bereich der Randstelle einer horizontalen rauminnenseitigen Scheibe in Abstützung auf einem vertikalen Tragprofil in schematischer Teilschnittansicht,
- Fig. 2: eine Brandschutzverglasung mit anderer Scheibenabstützung ähnlich Fig. 1,
- Fig. 3: eine vertikale Brandschutzverglasung in Abstützung bei einem Riegel, und
- Fig. 4: einen Kreuzungspunkt zweier Tragprofile mit Dichtungsprofilen in einer perspektivischen schematischen Ansicht.

Gemäß Fig. 1 umfaßt eine Brandschutzverglasung 1 im Bereich einer Gebäudeöffnung eine abdeckende Scheibe 2, die mittels einer brandsicheren Halterung auf der Rauminnenseite eines Tragprofils 3 befestigt ist, wozu im Randbereich der Scheibe 2 innen und außen jeweils temperaturbeständige intumeszierende Dichtelemente 4 vorgesehen sind, die über Halteelemente 6 flächig abgestützt sind. Gemäß Fig. 1 sind ein oder mehrere Scheiben 2 im Randbereich über Schrauben 8 längs der Vertikalmitte des Tragprofils 3 mit letzterem verschraubt. In Fig.1 ist lediglich die linke, rauminnenseitige Scheibe 2 einer Mehrfachverglasung dargestellt.

Das Halteelement 6 umfaßt ein Dichtungsprofil 10 in Form eines Fertigprofils mit scheibenseitiger Dichtlippe 12 und weichem Mittelteil 9 im Bereich des dortigen Drainagekanals 22, welches lediglich durch die (nicht veranschaulichten) Befestigungsschrauben längs der Mitte des Tragprofils 3 unterbrochen ist. Die Dichtlippe 12 ist im nicht vorgespannten, nicht montierten Zustand einer Scheibe 2 gezeigt.

Unter der rauminnenseitigen Scheibe 2 befindet sich ein temperaturbeständiges intumeszierendes Dichtelement 4 in flächiger Abstützung sowohl zur Scheibe 2 als auch zum darunterliegenden Halteelement 6. Die untere Fläche des intumeszierenden Dichtelements 4 steht in flächiger Berührung 15 mit einem Horizontalschenkel eines zusätzlichen Stahlwinkels 14, dessen vertikaler Schenkel in das Dichtungsprofil 10 seitlich eingelassen ist, um die Dichtwirkung der Dichtlippe 12 im Normalbetriebsfall zu verstärken.

Der unter dem Horizontalschenkel des zusätzlichen Stahlwinkels 14 angeordnete elastische Bereich des Dichtungsprofils 10 ist kein Vollprofil, sondern weist eingearbeitete Stahlelemente in Form von gestückelten Stahleinlagen 11 auf, die quaderartig ausgebildet sind und den Großteil der Querschnittsfläche des Dichtungsprofils 10 im Abstützungsbereich einer Scheibe 2 ausmachen. Die gestückelten Stahleinlagen 11 können auch ein einstückiges Stahlgliederband sein, welches voll umschlossen im elastischen Dichtmaterial des Dichtungsprofils 10 eingelassen ist, welches ein Fertigprofil ist. Im montierten Zustand der Anordnung übernehmen bei einem Halteelement 6 der zusätzliche Stahlwinkel 14 und die gestückelten Stahleinlagen die Stützfunktion, während das umschließende elastische Material des Dichtungsprofils 10 die Dichtwirkung im Normalbetriebsfall besorgt. Tritt der Brandfall ein, verschmort zwar das elastische Material des Dichtungsprofils 10, gleichzeitig vergrößert jedoch das intumeszierende Dichtelement 4 seinen Raum, so daß der Schmorverlust des Dichtungsprofils 10 nicht nur ausgeglichen, sondern übertroffen wird: Das intumeszierende Dichtelement 4 sorgt im Brandfall für einen erhöhten Anpreßdruck. Die Scheibenverspannung bleibt auch im Brandfall sichergestellt.

Das weiche Mittelteil 9 hat den Vorteil, daß Verbindungen zwischen Tragprofil 3 und äußeren (nicht veranschaulichten) Abdeckleisten durch alle bekannten Verbindungsformen möglich ist. Werden Gliederbänder eingebaut, können aufgrund thermischer Beanspruchung entstehende Längenänderungen leichter aufgenommen werden, d.h. es entstehen keine Stauchungen bzw. ein seitliches Ausweichen der Dichtungen.

Das in Fig. 2 veranschaulichte Ausführungsbeispiel sieht ein abgewinkeltes Stahlblechprofil 17 vor, welches eine plane Auflagefläche 18 zur direkten Abstützung eines darüber angeordneten intumeszierenden Dichtelements 4 besitzt. Das abgewinkelte Stahlblechprofil 17 weist einen vertikalen Zwischenabschnitt und einen sich anschließenden horizontalen Mittelabschnitt im Bereich des Drainagekanals 22 bzw. der Schrauben 8 auf, welcher bezüglich der Oberseite des Tragprofils 3 unter Zwischenschaltung eines schmalen Dichtstreifens des Dichtungsprofils 10 vergleichsweise dicht beabstandet ist. Das Dichtungsprofil 10 weist ferner neben dem vorgenannten schmalen Mittelstreifen unter dem Horizontalschenkel des abgewinkelten Stahlblechprofils 17 einen dickerwandigen Dichtungsstreifen auf, der Hohlraumausbildungen 19 und/oder Stahleinlagen 11 in Längsrichtung des Fertigprofils besitzt. In den Hohlraumausbildungen 19 können auch Stahlbänder, etc. als Verstärkungshilfe eingelassen sein. Das Dichtungsprofil 10 gemäß Ausführungsvariante der Fig. 2 weist ebenfalls seitliche Dichtlippen 12 in Richtung der Scheibe 2 auf.

Die Stahlelementverstärkung eines Dichtungsprofils 10 gemäß Fig.3 besteht aus einem U-förmigen Stahlblechprofil 17, dessen Schenkelenden 20 am Tragprofil 3 anstoßen, wobei das Tragprofil 3 ein sog. Riegel einer Glaskonstruktion ist.

Das Dichtungsprofil 10 gemäß Fig. 3 ist mehrstückig aufgebaut. Es weist zwei der Länge der U-förmigen Schenkel entsprechende Dichtleisten und ein Überbrückungsteil in Richtung der (vertikalen) Scheiben 2 auf, wobei das Überbrükkungsteil einen Verlängerungsabschnitt in Form einer Lippe 21 besitzt, welche in den Zwischenraum zweier benachbarter Scheiben 2 unterhalb einer Schraube 8 verläuft.

In Fig. 4 ist ein Kreuzungspunkt 24 zweier Tragprofile 10 einer Brandschutzverglasung 1 in schematischer perspektivischer Ansicht gezeigt, deren (nicht veranschaulichte) vertikale Scheiben über zugehörige Dichtungsprofile 10 nach Art der Fig. 2 abdichtend befestigbar sind. Die Dichtungsprofile 10 weisen im Kreuzungspunkt 24 einerseits vorstehende Überlappungsstege 25 und andererseits Aussparungen 26 auf, wobei im zusammengesetzten Zustand einer Dichtungsanordnung die Überlappungsstege 25 formschlüssig in den Aussparungen 26 aufgenommen sind. Dadurch wird ein Drainagekanal 22 eingerichtet, der auch im Kreuzungspunkt von Tragprofilen 10 einwandfrei abgedichtet ist. Die Hohlraumausbildungen 19 sind in ihrer Lage so gewählt, dap im Überlappungsbereich der längs- und querverlaufenden Dichtungen keine Undichtheit entsteht.

Sämtliche vorgenannten Konstruktionen sind so aufgebaut, daß im Brandfall zwar das elastische Material des Dichtungsprofils 10 verschmoren kann. Gleichwohl sind die im Dichtungsprofil 10 integrierten Stahlverstärkungselemente so aufgebaut und innerhalb der Gesamtkonstruktion so angeordnet, daß die intumeszierenden Dichtelemente 4 den Materialschwund der Dichtungselemente im Brandfall mehr als ausgleichen und für eine zuverlässige Einspannung der Scheiben 2 im Brandfall sorgen. Im normalen Betriebsfall sorgt jedes der vorgenannten Dichtungsprofile 10 für eine ausreichende Abdichtung der Scheiben 2.

## Patentansprüche

1. Brandschutzverglasung (1) mit wenigstens einer eine Gebäudeöffnung abdeckenden Scheibe (2), die mittels einer brandsicheren Halterung auf der Rauminnenseite an einem Tragprofil (3) befestigt ist, wozu im Randbereich der Scheibe (2) innen und außen jeweils temperaturbeständige, intumeszierende Dichtelemente (4) mit zugeordneten Halteelementen (6) angeordnet sind, wobei die Halteelemente (6) flächig auf die intumeszierenden Dichtelemente (4) wirken sowie mittels Schrauben (8) am Tragprofil (3) befestigt sind, und zumindest das rauminnenseitige Halteelement (6) ein Dichtungsprofil (10) aufweist, welches durch zumindest ein Stahlelement verstärkt ist,
dadurch gekennzeichnet,
daß das Dichtungsprofil (10) mit der Scheibe (2) in einem Dichtungseingriff stehende Dichtlippen (12) besitzt und im Dichtungsprofil (10) eingearbeitete Stahlelemente in Form von stützenden Stahleinlagen (11) vorgesehen sind, dergestalt, daß im Brandfall der Aufschäumweg der intumeszierenden Dichtelemente (4) den Materialschwund des Dichtungsprofils (10) zumindest ausgleicht.

2. Brandschutzverglasung nach Anspruch 1,
dadurch gekennzeichnet,
daß gestückelte Stahleinlagen im Dichtungsprofil (10) ausgebildet sind.

3. Brandschutzverglasung nach Anspruch 1,
dadurch gekennzeichnet,
daß Stahleinlagen in Form eines Gliederbandes vorgesehen sind.

4. Brandschutzverglasung nach einem der Ansprüche 1 bis 3,
dadurch gekennzeichnet,
daß ein zusätzlicher Stahlwinkel (14) vorgesehen ist, welcher in das Dichtungsprofil (10) teilweise eingearbeitet ist, wobei die Basis des Stahlwinkels als Auflagefläche (15) des zugeordneten intumeszierenden Dichtelements dient.

5. Brandschutzverglasung nach einem der Ansprüche 1 bis 4,
dadurch gekennzeichnet,
daß das Dichtungsprofil (10) einen Drainagekanal (22) ausbildet und einen weichen Mittelteil (9) im Bereich einer Schraube (8) besitzt.

6. Brandschutzverglasung nach Anspruch 1,
dadurch gekennzeichnet,
daß ein Stahlelement in Form eines abgewinkelten Stahlblechprofils (17) vorgesehen ist, das im einen Drainagekanal (22) ausbildenden Dichtungsprofil (10) zum Glasfalz hin angeordnet ist und den Drainagekanal (22) überbrückt.

7. Brandschutzverglasung nach Anspruch 6,
dadurch gekennzeichnet,
daß das Stahlblechprofil (17) eine plane Auflagefläche (18) besitzt, welche mit dem zugeordneten intumeszierenden Dichtelement (4) in einem Abstützungseingriff steht.

8. Brandschutzverglasung nach Anspruch 7,
dadurch gekennzeichnet,
daß das Dichtungsprofil (10) unterhalb bzw. rauminnenseitig bezüglich der Auflagefläche (18) des Stahlblechprofils (17) Hohlraumausbildungen (19) besitzt.

9. Brandschutzverglasung nach Anspruch 6,
dadurch gekennzeichnet,
daß das Stahlblechprofil (17) im Querschnitt U-Form besitzt, wobei die Schenkelenden (20) des U sich auf dem Tragprofil (3) abstützen.

10. Brandschutzverglasung nach Anspruch 9,
dadurch gekennzeichnet,
daß das Dichtungsprofil (10) mehrstückig ausgebildet ist.

11. Brandschutzverglasung nach Anspruch 10,
dadurch gekennzeichnet,
daß das Dichtungsprofil (10) zumindest eine Lippe (21) aufweist, welche in den Spalt zweier benachbarter Scheiben (2) hineinreicht.

12. Brandschutzverglasung nach einem der Absprüche 1 bis 11,
dadurch gekennzeichnet,
daß Dichtungsprofile (10) im Bereich der Kreuzungspunkte (24) von Tragprofilen (3) überlappt sind.

13. Brandschutzverglasung nach Anspruch 12,
dadurch gekennzeichnet,
daß ein Überlappungssteg (25) des Dichtungsprofils (10) des einen Tragprofils in einer Aussparung (26) des Dichtungsprofils (10) des kreuzenden Dichtungsprofils des anderen Tragprofils formschlüssig aufnehmbar ist.

## Claims

1. Fire protection glazing (1) with at least one pane (2) which covers a building aperture and which is fastened to a carrying profile (3) on the inside of the room by means of a fireproof mounting, for which purpose temperature-resistant intumescent sealing elements (4) having associated holding elements (6) are arranged in each case on the inside and outside in the edge region of the pane (2), the holding elements (6) acting extensively over the area on the intumescent sealing elements (4) and being fastened to the carrying profile (3) by means of screws (8), and at least the holding element (6) located on the inside of the room having a seal profile (10) which is reinforced by at least one steel element, characterized in that the seal profile (10) possesses sealing lips (12) which are in sealing engagement with the pane (2), and steel elements worked into the seal profile (10) and taking the form of supporting steel inserts (11) are provided, in such a way that, in the event of a fire, the expanding travel of the intumescent sealing elements (4) at least compensates the material shrinkage of the seal profile (10).

2. Fire protection glazing according to Claim 1, characterized in that fragmented steel inserts are formed in the seal profile (10).

3. Fire protection glazing according to Claim 1, characterized in that steel inserts in the form of a jointed band are provided.

4. Fire protection glazing according to one of Claims 1 to 3, characterized in that an additional steel angle (14) is provided, which is worked partially into the seal profile (10), the base of the steel angle serving as a bearing surface (15) for the associated intumescent sealing element.

5. Fire protection glazing according to one of Claims 1 to 4, characterized in that the seal profile (10) forms a drainage channel (22) and possesses a soft middle part (9) in the region of a screw (8).

6. Fire protection glazing according to Claim 1, characterized in that a steel element in the form of an angled sheet-steel profile (17) is provided, which is arranged, towards the glass rebate, in the seal profile (10) forming a drainage channel (22) and which bridges the drainage channel (22).

7. Fire protection glazing according to Claim 6, characterized in that the sheet steel profile (17) possesses a plane bearing surface (18) which is in supporting engagement with the associated intumescent sealing element (4).

8. Fire protection glazing according to Claim 7, characterized in that the seal profile (10) possesses cavity formations (19) below the bearing surface (18) of the sheet-steel profile (17) or on the inside of the room with respect to the said bearing surface.

9. Fire protection glazing according to Claim 6, characterized in that the sheet-steel profile (17) has a U-shaped cross section, the leg ends (20) of the U being supported on the carrying profile (3).

10. Fire protection glazing according to Claim 9, characterized in that the seal profile (10) has a design comprising a plurality of pieces.

11. Fire protection glazing according to Claim 10, characterized in that the seal profile (10) has at least one lip (21) which reaches into the gap between two adjacent panes (2).

12. Fire protection glazing according to one of Claims 1 to 11, characterized in that seal profiles (10) are overlapped by carrying profiles (3) in the region of the intersection points (24).

13. Fire protection glazing according to Claim 12, characterized in that an overlapping web (25) of the seal profile (10) of one carrying profile is capable of being received positively in a recess (26) of the seal profile (10) of the intersecting seal profile of the other carrying profile.

## Revendications

1. Vitrage pare-feu (1) avec au moins une vitre (2) recouvrant une ouverture de bâtiment, qui est fixée au moyen d'une fixation résistant au feu du côté intérieur de la pièce à un profilé de support (3), des éléments d'étanchéité (4) résistant aux températures élevées et intumescents étant pour ce faire respectivement prévus dans la zone du bord de la vitre (2) à l'intérieur et à l'extérieur avec des éléments de fixation associés (6), les éléments de fixation (6) agissant à plat sur les éléments d'étanchéité intumescents (4) et étant fixés au profilé de support (3) au moyen de vis (8) et dans lequel au moins l'élément de fixation (6) côté intérieur de la pièce comporte un profilé d'étanchéité (10), lequel est renforcé par au moins un élément d'acier, caractérisé en ce que le profilé d'étanchéité (10) possède des lèvres d'étanchéité (12) qui se trouvent en emboîtement d'étanchéité avec la vitre (2) et en ce que des éléments d'acier creusés dans le profilé d'étanchéité (10) sont prévus, qui se présentent sous forme d'armures d'acier de support (11), de telle sorte qu'en cas de feu, la trajectoire de moussage des éléments d'étanchéité intumescents (4) compense au moins la diminution du matériau du profilé d'étanchéité (10).

2. Vitrage pare-feu selon la revendication 1, caractérisé en ce que des armures d'acier tronçonnées sont formées dans le profilé d'étanchéité (10).

3. Vitrage pare-feu selon la revendication 1, caractérisé en ce que les armures d'acier sont prévues sous forme d'une bande à maillons.

4. Vitrage pare-feu selon l'une des revendications 1 à 3, caractérisé en ce qu'une équerre en acier supplémentaire (14) est prévue, laquelle est pour partie creusée dans le profilé d'étanchéité (10), la base de l'équerre en acier faisant de ce fait office de surface d'appui (15) de l'élément d'étanchéité intumescent associé.

5. Vitrage pare-feu selon l'une des revendications 1 à 4, caractérisé en ce que le profilé d'étanchéité (10) forme un canal de drainage (22) et possède une pièce centrale souple (9) dans la zone d'une vis (8).

6. Vitrage pare-feu selon la revendication 1, caractérisé en ce qu'un élément d'acier est prévu sous forme d'un profilé en tôle d'acier coudé (17) qui est disposé dans le profilé d'étanchéité (10) formant un canal de drainage (22) jusque dans la rainure de verre et qu'il fait une liaison par pontage au-dessus du canal de drainage (22).

7. Vitrage pare-feu selon la revendication 6, caractérisé en ce que le profilé en tôle d'acier (17) possède une surface d'appui plane (18) qui se trouve en emboîtement de support avec l'élément d'étanchéité intumescent associé (4).

8. Vitrage pare-feu selon la revendication 7, caractérisé en ce que l'élément d'étanchéité (10) présente des cavités (19) sous ou, selon les cas, côté intérieur de la pièce par rapport à la surface d'appui (18) du profilé en tôle d'acier (17).

9. Vitrage pare-feu selon la revendication 6, caractérisé en ce que le profilé en tôle d'acier (17) possède une section transversale en forme de U, les extrémités des branches (20) du U s'appuyant ce faisant sur le profilé de support (3).

10. Vitrage pare-feu selon la revendication 9, caractérisé en ce que le profilé d'étanchéité (10) est conçu en plusieurs morceaux.

11. Vitrage pare-feu selon la revendication 10, caractérisé en ce que le profilé d'étanchéité (10) comporte au moins une lèvre (21), qui s'étend jusque dans la fente séparant deux vitres contiguës (2).

12. Vitrage pare-feu selon l'une des revendications 1 à 11, caractérisé en ce que les profilés d'étanchéité (10) sont chevauchés par les profilés de support (3) dans la zone des points de croisement (24).

13. Vitrage pare-feu selon la revendication 12, caractérisé en ce qu'un bord de recouvrement (25) du profilé d'étanchéité (10) d'un profilé de support peut se loger en s'emboîtant positivement dans un évidement (26) du profilé d'étanchéité (10) du profilé d'étanchéité de croisement de l'autre profilé de support.
